# EUROPÄISCHE PATENTSCHRIFT

(11) **EP 1 802 850 B1**
(45) Veröffentlichungstag und Bekanntmachung des Hinweises auf die Patenterteilung: **14.07.2010**
(21) Anmeldenummer: 05787247.5
(22) Anmeldetag: 27.09.2005
(51) Int. Cl.: F01L 1/34, F01L 1/344, F01L 1/352

(54) **LEBENSDAUERGESCHMIERTER NOCKENWELLENTRIEB FÜR EINE BRENNKRAFTMASCHINE**
LIFELONG-LUBRICATED CAMSHAFT DRIVE FOR AN INTERNAL COMBUSTION ENGINE
ENTRAINEMENT D'ARBRE A CAMES LUBRIFIE A VIE POUR UN MOTEUR A COMBUSTION INTERNE

(30) Priorität: 22.10.2004 DE 102004051423
(43) Veröffentlichungstag der Anmeldung: 04.07.2007
(73) Patentinhaber: Schaeffler Technologies GmbH & Co. KG, 91074 Herzogenaurach (DE)
(72) Erfinder: SCHÄFER, Jens, 91074 Herzogenaurach (DE); STEIGERWALD, Martin, 91056 Erlangen (DE); THÖLKE, Andreas, 90480 Nuernberg (DE)
(86) Internationale Anmeldenummer: PCT/EP2005/010392
(87) Internationale Veröffentlichungsnummer: WO 2006/045389

(56) Entgegenhaltungen:
- EP-A- 0 356 162
- EP-A- 0 488 156
- DE-A1- 4 218 081
- DE-A1- 10 248 355
- US-A- 5 680 837
- US-A1- 2002 017 257
- US-B1- 6 799 544

## Beschreibung

Die Erfindung betrifft einen Nockenwellentrieb für eine Brennkraftmaschine mit einem Nockenwellenversteller.

### Hintergrund der Erfindung

Aus der DE 689 04 842 T2 ist ein Nockenwellentrieb zum Verstellen und Fixieren der relativen Drehwinkellage einer Nockenwelle gegenüber einer Kurbelwelle einer Brennkraftmaschine mittels eines Nockenwellenverstellers bekannt. Der Nockenwellenversteller weist ein Gehäuse auf, welches auf seiner Mantelfläche eine Riemenscheibe trägt. Das Gehäuse des Nockenwellenverstellers ist durch einen Stirndeckel auf der einer Nockenwelle gegenüberliegenden Stirnseite hermetisch und luftdicht verschlossen. Der Nockenwellenversteller wird über eine Motor-Ölpumpe aus einer Ölwanne mit einem Fluid versorgt, welches als Arbeitsfluid dient und Schmiereigenschaften übernimmt.

Aus der DE 102 48 355 A1 ist ein Nockenwellenversteller bekannt, welcher ein als Dreiwellengetriebe ausgebildetes Verstellgetriebe mit einem Doppelexzenter aufweist. Der Nockenwellentrieb weist in diesem Fall als Zugmittel eine Zahnkette auf. Der Nockenwellenversteller ist in einen Zylinderkopf integriert. Auch ein Stellantrieb ist unter Abdichtung in den Zylinderkopf integriert. Relativ zueinander bewegte Kontaktflächen von Bauteilen des Nockenwellenverstellers und Wälzlager werden über in dem Zylinderkopf vorhandenes Schmiermittel geschmiert.

Ebenfalls der Nockenwellenversteller entsprechend der DE 100 38 354 C2, welcher ein Taumelscheibengetriebe beinhaltet, ist über eine Zahnkette angetrieben und in einen Zylinderkopf integriert, so dass eine Schmierung über im Zylinderkopf vorhandenes Schmiermittel erfolgt.

Weiterer Stand der Technik ist aus US 6,799,544 B1, US 5,680,837 A und EP 0 488 158 B1 bekannt.

### Aufgabe der Erfindung

Der Erfindung liegt die Aufgabe zugrunde, einen Nockenwellentrieb vorzuschlagen, für welchen eine Schmierung des Nockenwellenverstellers auf einfach Weise und für große Betriebsdauern ermöglicht ist.

### Zusammenfassung der Erfindung

Erfindungsgemäß wird die Aufgabe durch die Merkmale des unabhängigen Patentanspruchs 1 gelöst. Weitere Ausgestaltungen eines erfindungsgemäßen Nockenwellentriebes sind in den abhängigen Ansprüchen 2 bis 7 definiert.

Der erfindungsgemäße Nockenwellenversteller weist eine Lebensdauerschmierung auf. Eine derartige Lebensdauerschmierung wird, bspw. mit einer Herstellung des Nockenwellenverstellers, einmal in den Nockenwellenversteller eingebracht und muss nicht innerhalb vorgegebener Wartungsintervalle erneuert werden, sondern stellt eine ausreichende Schmierung für eine vorbestimmte Lebensdauer des Nockenwellenverstellers oder der Brennkraftmaschine bereit. Bei der Lebensdauerschmierung handelt es sich um ein hierfür geeignet ausgewähltes beliebiges Schmiermittel, insbesondere ein Fett oder ein Öl.

Ein Entweichen der Lebensdauerschmierung aus dem Nockenwellenversteller, welches kurz- oder langfristig zu einer Beeinträchtigung der Funktion des Nockenwellenverstellers führen würde, wird erfindungsgemäß dadurch vermieden, dass der Nockenwellenversteller ein gegenüber der Umgebung abgedichtetes Gehäuse aufweist, in welchem die Lebensdauerschmierung angeordnet ist. Unter Abdichtung wird in diesem Sinne jedwede Abdichtung verstanden, welche ausreichend ist, um das Schmiermittel an einem Austreten aus dem Gehäuse zu hindern. Die geeigneten Maßnahmen zur Abdichtung des Gehäuses sind hierbei an die Viskosität des Schmiermittels anzupassen. Zusätzlich kann über das abgedichtete Gehäuse vermieden werden, dass in den Nockenwellenversteller Fremdkörper wie Schmutzpartikel eintreten können.

Ein wesentlicher Vorteil der Erfindung ist es, dass mit dem dichten Gehäuse und der Lebensdauerschmierung die Notwendigkeit einer Verbindung des Gehäuses mit weiteren Schmiermittelkreisläufen entfällt. Vielmehr stellt der Nockenwellenversteller hinsichtlich der Schmierung ein separates und autonomes Bauteil dar. Dieses hat Vorteile für eine Montage und Demontage des Nockenwellenverstellers, da etwaigen Anschlüssen an weitere Schmiermittelkreisläufe keine Rechnung getragen werden muss. Als weiterer Vorteil ist zu nennen, dass bei einem Einbrechen, bei einer Veränderung oder bei einer Kontaminierung eines Schmiermittelkreislaufs dieses bei erfindungsgemäßer Ausbildung keine Rückwirkungen auf eine Funktion des Nockenwellenverstellers hat. Umgekehrt bedeutet dies, dass etwaige Beeinträchtigungen der Funktion des Nockenwellenverstellers, welche zu einer Verunreinigung des Schmiermittels des Nockenwellenverstellers führen, nicht zu einer Beeinträchtigung eines anderen Schmiermittelkreislaufs führen können. Hierdurch können große Folgeschäden, beispielsweise im Bereich des Zylinderkopfes, vermieden werden.

Weiterhin wird es erfindungsgemäß ermöglicht, dass der Nockenwellenversteller nicht in einem Zylinderkopf der Brennkraftmaschine angeordnet ist, sondern außerhalb desselben angeordnet werden kann. Hierdurch ergeben sich erweiterte konstruktive Möglichkeiten. Beispielsweise kann ein derartiger Nockenwellenversteller nun im Zusammenhang mit einem Riementrieb verwendet werden.

Gemäß einer Weiterbildung des erfindungsgemäßen Nockenwellentriebs weist das Gehäuse einen zumindest einseitig offenen Innenraum auf. Mittels eines derartigen Gehäuses ist über die zumindest eine offene Seite der Innenraum für eine Montage und/oder Demontage gut zugänglich. Im Betrieb erfolgt eine Abdichtung mit einem Dichtdeckel, welcher das Gehäuse nach außen verschließt.

Bei einem derartigen Dichtdeckel handelt es sich insbesondere um einen eingepressten oder eingeclipsten Dichtdeckel. Der Dichtdeckel kann hierbei lediglich eine Dichtfunktion an einer oder mehreren Dichtstellen erfüllen, so dass dieser mit geringen Wandstärken oder biegeweich ausgeführt werden kann. Alternativ kann ein derartiger Dichtdeckel neben der Funktion der Abdichtung weitere Funktionen erfüllen, beispielsweise einer Abstützung von Bauteilen des Nockenwellenverstellers dienen.

Zur Gewährleistung der Abdichtung kommen jedwede hierfür bekannten Bauteile in Betracht. Insbesondere handelt es sich hierbei um einen O-Ring, eine Labyrinth-Dichtung, eine Spaltdichtung und/oder einen Radialwellendichtring. Mittels derartiger Dichtmaßnahmen kann sowohl zwischen ruhenden Bauteilen wie beispielsweise dem Gehäuse und einem Dichtdeckel als auch zwischen relativ zueinander bewegten Bauteilen eine hinreichende Dichtfunktion gewährleistet werden. Die Auswahl einer geeigneten Dichtmaßnahme erfolgt entsprechend den auftretenden Relativgeschwindigkeiten, der Viskosität eines Schmiermittels und der Dichtstelle. Beispielsweise sind für Dichtstellen im Umgebungsbereich von rotierenden Bauteilen infolge von auf das Schmiermittel ausgeübten Zentrifugalkräften unter Umständen geringere Dichtanforderungen zu stellen als bei Dichtstellen zwischen Bauteilen, die nicht relativ zueinander bewegt werden.

Entsprechend einer weiteren erfindungsgemäßen Ausgestaltung tritt eine Nockenwelle unter Abdichtung aus einem Zylinderkopf mit einem Endbereich heraus. Durch diese Abdichtung kann der Nockenwellenversteller separat vom Zylinderkopf ausgebildet sein. Das Gehäuse des Nockenwellenverstellers ist auf der dem Zylinderkopf zugewandten Seite gegenüber dem Zylinderkopf, dem Endbereich der Nockenwelle oder einem mit der Nockenwelle rotierenden Bauteil abgedichtet. Hierdurch wird gewährleistet, dass aus dem Gehäuse des Nockenwellenverstellers in Richtung des Zylinderkopfes kein Schmiermittel austreten kann und keine Fremdkörper in das Gehäuse eintreten können. Für den Fall, dass die Nockenwelle drehfest mit einem rotierenden, aus dem Gehäuse des Nockenwellenverstellers auskragenden Bauteil des Nockenwellenverstellers verbindbar ist, ist es vorteilhaft, wenn das Gehäuse des Nockenwellenverstellers gegenüber diesem Bauteil abgedichtet ist. In einem derartigen Fall erfolgt eine separate Abdichtung der Nockenwelle, beispielsweise gegenüber dem Zylinderkopf. In diesem Fall ist der Nockenwellenversteller auf der dem Zylinderkopf zugewandten Seite auch für eine Demontage der Nockenwelle abgedichtet. Ebenfalls die Nockenwelle ist unabhängig von der Montage des Nockenwellenverstellers gegenüber dem Zylinderkopf nach außen abgedichtet. Auf der dem Zylinderkopf abgewandten Seite ist das Gehäuse des Nockenwellenverstellers gegenüber einer Stellwelle eines Stellmotors (oder gegenüber einem mit der Stellwelle rotierenden Bauteil) abgedichtet. Auf diese Weise bildet das Gehäuse, ggf. mit Dichtdeckeln, der Stellwelle und der Nockenwelle, einen nach außen abgedichteten Innenraum, in welchem das Getriebe des Nockenwellenverstellers mit der Lebensdauerschmierung angeordnet ist.

Vorteilhafte Weiterbildungen ergeben sich aus den Unteransprüchen, der Beschreibung und den Zeichnungen.

### Kurze Beschreibung der Zeichnungen

Weitere Merkmale der Erfindung ergeben sich aus der folgenden Beschreibung und den zugehörigen Zeichnungen, in denen Ausführungsbeispiele der Erfindung schematisch dargestellt sind. Es zeigen:
- Figur 1: einen Nockenwellentrieb mit einem über Dichtdeckel abgedichte- ten Gehäuse im Halbschnitt;
- Figur 2: eine Vorderansicht des Nockenwellentriebs gemäß Fig. 1 in räum- licher Darstellung;
- Figur 3: eine Rückansicht des Nockenwellentriebs gemäß Fig. 1 in räumlicher Darstellung.

### Ausführliche Beschreibung der Erfindung

In dem erfindungsgemäßen Nockenwellentrieb 10 findet ein Nockenwellenversteller 13 Einsatz zur Verstellung der Winkellage zwischen einem von einem Zugmittel, beispielsweise von einer Kette oder einem Riemen, angetriebenen Antriebselement 11 und einer Nockenwelle 12 nach Maßgabe einer Steuereinrichtung, welche insbesondere unter Berücksichtigung einer Leistungsanforderung des Fahrers, Emissionsanforderungen, Kraftstoffersparnisanforderungen und Motor-, Betriebs- und Umgebungsparametern ein geeignetes Stellsignal zur Verstellung des Nockenwellenversteller 13 ermittelt.

In dem Nockenwellentrieb 10 kommt ein beliebiger Nockenwellenversteller zum Einsatz, welcher auf Basis eines Überlagerungsgetriebes bzw. Dreiwellengetriebes arbeitet. In einem derartigen Getriebe hängt die Übertragung der Antriebsbewegung des Antriebselementes 11 zur Nockenwelle 12 von der Bewegung einer Stellwelle 14 ab, die mit einem Stellantrieb in Antriebsverbindung steht.

Bei dem in Figur 1 dargestellten Ausführungsbeispiel handelt es sich bei dem Getriebe um Doppelexzentergetriebe. Bei diesem tritt die Stellwelle 14 unter Ausbildung einer Antriebsverbindung, ggf. unter Zwischenschaltung eines elastischen Koppelelementes 41, in eine zentrale Bohrung einer Doppelexzenterwelle 15 ein. In dem über das Ende der Stellwelle 14 auskragenden Endbereich der Doppelexzenterwelle 15 weist diese zwei axial versetzte exzentrische Umfangsflächen 16, 17 auf, welche jeweils ein Wälzlager 18, 19 tragen. Die beiden Extremitäten (Bereiche maximalen Abstandes der Umfangsflächen 16, 17 von einer Längsachse X-X des Nockenwellenverstellers) der Umfangsflächen 16, 17 sind in Umfangsrichtung um 180° gegeneinander versetzt.

Die Wälzlager 18, 19 tragen auf ihren äußeren Mantelflächen jeweils Zwischenräder 20, 21. Die Zwischenräder 20, 21 besitzen mehrere in Umfangsrichtung verteilte Bohrungen 22, 23. Durch die Bohrungen 22, 23 tritt jeweils eine gemeinsamer Steg 24 hindurch, der sich parallel zu der Längsachse X-X des Nockenwellenverstellers 13 erstreckt. Der Steg 24 ist in seinen Endbereichen und außenliegend von den Zwischenrädern 20, 21 jeweils in kreisringförmigen Abstützelementen 25, 26 abgestützt. Durch die Innenbohrung des Abstützelementes 25 tritt unter radialem Spiel die Doppelexzenterwelle 15 hindurch. Das Abstützelement 26 ist radial innenliegend drehfest mit der Nockenwelle 12 verbunden. Hierzu wird das Abstützelement 26 über eine Spannschraube 27, welche in eine Stirnseite der Nockenwelle 12 eingeschraubt ist, mit der Nockenwelle 12 verspannt.

Ein Gehäuse 28 des Nockenwellenverstellers 13 besitzt eine hohlzylinderförmige Wandung 29, die radial außenliegend das Antriebselement 11, insbesondere ein Riemenrad, trägt und radial innenliegend ein Hohlrad 30 ausbildet. Im Bereich der Extremitäten der Doppelexzenterwelle 15, also auf gegenüberliegenden Umfangsbereichen, kämmen die Zwischenräder 20, 21 jeweils mit dem Hohlrad 30. In dem in Figur 1 dargestellten Ausführungsbeispiel ist für das Zwischenrad 20 ist die Extremität der Umfangsfläche 16 dargestellt, so dass das Zwischenrad 20 hier in Eingriff mit dem Hohlrad 30 steht. Die Extremität für die Umfangsfläche 17 liegt in Figur 1 in der nicht dargestellten Halbebene, so dass die Verzahnung des Zwischenrades 21 im dargestellten Bereich nicht im Eingriff mit der Innenverzahnung des Hohlrades 30 steht. Die Bohrungen 22, 23 besitzen gegenüber den Durchmessern der Stege ein derartiges Übermaß, dass durch die Extremität verursachten Relativbewegungen zwischen den Zwischenrädern 20, 21 und dem Steg 24 möglich sind.

Zwischen den Kopf der Spannschraube 27 und die Doppelexzenterwelle 15 ist ein weiteres Wälzlager, hier ein Nadellager 31, zwischengeschaltet. Die Nockenwelle 12 tritt unter Abdichtung durch ein Dichtelement 32 aus einem Zylinderkopf 33 heraus.

Die Abstützelemente 25, 26 sind gegenüber dem Gehäuse 28 über geeignete Gleitlagerungen geführt und an dem Absatz für das Hohlrad 30 nach innen abgestützt sowie in Richtung der Achse X-X nach außen jeweils über geeignete Sicherungselemente 34 abgestützt.

Wird die Stellwelle 14 durch den Stellantrieb mit einer Winkelgeschwindigkeit angetrieben, welche von der Winkelgeschwindigkeit der Nockenwelle 12 abweicht, so wandert die Extremität und damit der Kontaktpunkt zwischen Zwischenrädern 20, 21 in Umfangsrichtung gegenüber dem Hohlrad 30. Hiermit geht eine Veränderung des Winkels zwischen dem Antriebselement 11 und der Nockenwelle 12 einher.

Hinsichtlich weiterer prinzipieller Details des Aufbaus eines Nockenwellenverstellers mit Doppelexzentergetriebe wird auf die Druckschrift DE 102 48 355 A1 der Anmelderin verwiesen.

Die relativ zueinander bewegten und gegeneinander abwälzenden Kontaktflächen sowie die Wälzlager 18, 19, 31 sind mit einer Lebensdauerschmierung versehen. Ein Austritt einer derartigen Lebensdauerschmierung aus dem Gehäuse 28 wird unter Verwendung von Dichtdeckeln 36, 37 bewirkt, die die beiden Öffnungen der Wandung 29 verschließen.

Für das in Figur 1 dargestellte Ausführungsbeispiel rotieren die Dichtdeckel 36, 37 mit dem Gehäuse 28. Der Dichtdeckel 36 ist in eine geeignete Nut des Gehäuses 28 eingeclipst. Radial innenliegend ist zwischen den Dichtdeckel 36 und die Stellwelle 14 ein Dichtelement 38 zwischengeschaltet.

Zwischen den Dichtdeckel 37 und das Gehäuse 28 ist ein Dichtelement 39 zwischengeschaltet. Radial innenliegend besitzt der Dichtdeckel 37 einen Bund, an welchem sich radial innenliegend ein Dichtelement 40 abstützt, welches radial außenliegend mit dem Zylinderkopf 33 in Wirkverbindung tritt.

Sowohl für die radial innenliegenden als auch für die radial außenliegenden Kontaktbereiche der Dichtdeckel 36, 37 mit den benachbarten Bauteilen sind beispielsweise die folgenden Lösungen alternativ oder kumulativ denkbar:
- Die Dichtdeckel 36, 37 können kraftschlüssig in die benachbarten Bauteile eingesetzt oder eingeclipst werden. Hierbei werden die Dichtdeckel 36, 37 durch Elastizitäten der Dichtdeckel 36, 37 selber oder zusätzlicher elastischer Elemente gegen die benachbarten Bauteile gedrückt, wodurch eine Dichtwirkung entsteht.
- Weiterhin können die Dichtdeckel von den benachbarten Bauteilen formschlüssig, beispielsweise in einer Nut, aufgenommen sein.
- Zwischen Dichtdeckeln 36, 37 und benachbarten Bauteilen kann ein Dichtelement wie beispielsweise ein Dichtring oder ein Radialwellendichtring zwischengeschaltet sein.
- Weiterhin kann eine Spaltdichtung oder Labyrinthdichtung Einsatz finden, welche an die besonderen Betriebsanforderungen wie Drehgeschwindigkeiten, Zentrifugalkräfte und eine Viskosität der Lebensdauerschmierung sowie die auftretenden Temperaturen angepasst ist.

Der Dichtdeckel 36 stützt sich vorzugsweise im radial außenliegenden Endbereich gegenüber der Wandung 29 ab. Alternativ ist eine Abstützung gegenüber dem Abstützelement 25 möglich, wobei in diesem Fall eine zusätzliche Abdichtung zwischen dem Abstützelement 25 und der Wandung 29 bereitgestellt werden muss.

Radial innenliegend stützt sich der Dichtdeckel 36 gegenüber der Stellwelle 14 ab. Alternativ ist es ebenfalls möglich, dass eine Abstützung des Dichtdeckels 36 gegenüber der Doppelexzenterwelle 15 erfolgt. In diesem Fall ist zu gewährleisten, dass die Verbindung zwischen der Stellwelle 14 und der Doppelexzenterwelle 15 dicht ausgebildet ist.

Der Dichtdeckel 37 stützt sich axial außenliegend gegenüber der Wandung 29 ab. Alternativ ist es möglich, dass sich der Dichtdeckel 37 gegenüber dem Abstützelement 26 abstützt, wobei in diesem Fall eine Abdichtung zwischen Abstützelement 26 und Wandung 29 vorzusehen ist. Radial innenliegend erfolgt eine Abstützung des Dichtdeckels 37 gegenüber dem Zylinderkopf 33 oder der Nockenwelle 12.

Für den Fall, dass die Nockenwelle 12 und/oder die Stellwelle 14 nicht in den Nockenwellenversteller 13 hineinragen, sondern außerhalb desselben mit einer aus dem Nockenwellenversteller heraustretenden Welle gekuppelt sind, kann eine Abdichtung gegenüber dieser heraustretenden Welle erfolgen.

Die Dichtdeckel 36, 37 sind vorzugsweise eigensteif ausgeführt, beispielsweise als ein Blechteil. Alternativ können die Dichtdeckel zumindest teilweise biegeweich, insbesondere als ein Dichtbalg o. ä., ausgebildet sein. Die Dichtdeckel 36, 37 können für eine weitere Ausgestaltungsform der Erfindung vollständig entfallen, sofern für eine Abdichtung zwischen Gehäuse 28, Abstützelement 25, Steg 24, Doppelexzenterwelle 15 und Stellwelle 14 bzw. Gehäuse 28, Abstützelement 26, Steg 24 und Nockenwelle 12 gesorgt ist.

Gemäß einer weiteren erfindungsgemäßen Ausgestaltung ist zwischen Stellwelle 14 und Doppelexzenterwelle 15 ein gummielastisches Formelement 41 zwischengeschaltet. In diesem Fall kann eine Abdichtung eines Dichtdeckels 36 gegenüber dem gummielastischen Formelement 41 oder gegenüber der Stellwelle erfolgen. Unter Umständen ist es in diesem Fall ausreichend, hier eine Spaltdichtung vorzusehen, da die Lebensdauerschmierung aufgrund der Fliehkraft radial nach außen geschleudert wird.

Bei dem erfindungsgemäß eingesetzten Nockenwellensteller kann es sich um einen Nockenwellensteller beliebiger Bauart handeln. Beispielsweise ist als Stelleinheit eine Ausführung mit einem BLDC-Motor mit Seltenerdmagnet und stehendem Stator, vorzugsweise in bipolarer Bauweise, einsetzbar. Beliebige andere Motoren, wie beispielsweise ein bürstenbehafteter Gleichstrommotor, sind ebenfalls denkbar.

Weiterhin sind Getriebe einsetzbar, bei welchen der Motor mitrotiert.

Als Kupplungselement zwischen der Stellwelle 14 und dem Elektromotor kann in die Stellwelle 14 ein gummielastisches Formelement 41 integriert sein, wobei allerdings auch andere Möglichkeiten, wie beispielsweise eine Passfeder oder ein Keilwellenprofil, zum Einsatz kommen können.

Die Lebensdauerschmierung ist vorzugsweise als Lebensdauerfettfüllung ausgebildet. Andere Lebensdauerschmierungen wie ein Motorenöl (wie bei Getrieben mit kettengetriebenen Motoren) sind ebenfalls denkbar, wobei in diesem Fall erhöhte Dichtanforderungen zu stellen sind.

### Bezugszeichenliste

- 10: Nockenwellentrieb
- 11: Antriebselement
- 12: Nockenwelle
- 13: Nockenwellenversteller
- 14: Stellwelle
- 15: Doppelexzenterwelle
- 16: Umfangsfläche
- 17: Umfangsfläche
- 18: Wälzlager
- 19: Wälzlager
- 20: Zwischenrad
- 21: Zwischenrad
- 22: Bohrung
- 23: Bohrung
- 24: Steg
- 25: Abstützelement
- 26: Abstützelement
- 27: Spannschraube
- 28: Gehäuse
- 29: Wandung
- 30: Hohlrad
- 31: Nadellager
- 32: Dichtelement
- 33: Zylinderkopf
- 34: Sicherungselement
- 36: Dichtdeckel
- 37: Dichtdeckel
- 38: Dichtelement
- 39: Dichtelement
- 40: Dichtelement
- 41: elastisches Koppelelement

## Patentansprüche

1. Nockenwellentrieb für eine Brennkraftmaschine mit einem Nockenwellenversteller (13) in Bauweise mit einem Doppelexzentergetriebe, in dem ein Antriebselement (11) zu der Nockenwelle (12) von einem elektromotorischen Stellantriebs mit einer Stellwelle (14) gekoppelt ist,
**dadurch gekennzeichnet, dass**
der Nockenwellenversteller (13) außerhalb eines Zylinderkopfes (33) der Brennkraftmaschine angeordnet ist und hinsichtlich der Schmierung separat ohne Verbindung zu weiteren Schmiermittelkreisläufen ausgebildet ist und ein gegenüber der Umgebung abgedichtetes Gehäuse (28) aufweist, in welchem ein Schmiermittel angeordnet ist.

2. Nockenwellentrieb nach Anspruch 1, **dadurch gekennzeichnet, dass** der Nockenwellenversteller (13) ein riemenbetriebenes Antriebselement (11) aufweist.

3. Nockenwellentrieb nach Anspruch 1 oder 2, **dadurch gekennzeichnet, dass** das Gehäuse (28) einen zumindest einseitig offenen Innenraum aufweist, welcher zu Abdichtung mit einem Dichtdeckel (36, 37) nach außen verschlossen ist.

4. Nockenwellentrieb nach einem der vorhergehenden Ansprüche, **dadurch gekennzeichnet, dass** eine Abdichtung mittels eines Dichtelementes (32; 38; 39; 40), insbesondere mittels eines O-Ringes, einer Labyrinth-Dichtung, einer Spaltdichtung und/oder eines Radialwellendichtringes, erfolgt.

5. Nockenwellentrieb nach einem der Ansprüche 1 bis 4, **dadurch gekennzeichnet, dass**
a) eine unter Zwischenschaltung des Nockenwellenverstellers (13) mit einem Antriebselement (11) in Antriebsverbindung stehende Nockenwelle (12) unter Abdichtung aus einem Zylinderkopf (33) mit einem Endbereich heraustritt,
b) das Gehäuse (28) des Nockenwellenverstellers (13) auf der dem Zylinderkopf (33) zugewandten Seite gegenüber dem Zylinderkopf (33) oder dem Endbereich der Nockenwelle (12) oder einem mit der Nockenwelle (12) rotierenden Bauteil abgedichtet ist und
c) das Gehäuse (28) des Nockenwellenverstellers (13) auf der dem Zylinderkopf (33) abgewandten Seite gegenüber einer Stellwelle (14) eines Stellmotors oder einem mit der Stellwelle (14) rotierenden Bauteil abgedichtet ist.

6. Nockenwellentrieb nach Anspruch 5, **dadurch gekennzeichnet, dass** das Gehäuse (28) des Nockenwellenverstellers (13) radial innenliegend ein Getriebe des Nockenwellenverstellers (13) aufnimmt und zwei gegenüberliegende offene Stirnseiten besitzt, welche jeweils mit einem Dichtdeckel (36, 37) verschlossen sind, wobei durch den auf der dem Zylinderkopf (33) zugewandten Seite angeordneten Dichtdeckel (37) die Nockenwelle (12) hindurchtritt und durch den anderen Dichtdeckel (36) die Stellwelle (14) hindurchtritt.

7. Nockenwellentrieb nach Anspruch 6, **dadurch gekennzeichnet, dass** das Gehäuse (28) einstückig mit dem Antriebselement (11) ausgebildet ist.

## Claims

1. Cam shaft drive for an internal combustion engine, with a cam shaft adjuster (13) in a construction with a double eccentric gearing in which a driving element (11) is coupled to the cam shaft (12) by an electromotive actuator with an adjustment shaft (14), **characterized in that** the cam shaft adjuster (13) is arranged outside a cylinder head (33) of the internal combustion engine and, with regard to the lubrication, is formed separately without connection to other lubricant circuits and has a housing (28) which is sealed off from the surroundings and in which a lubricant is arranged.

2. Cam shaft drive according to Claim 1, **characterized in that** the cam shaft adjuster (13) has a belt-operated driving element (11).

3. Cam shaft drive according to Claim 1 or 2, **characterized in that** the housing (28) has an internal space which is open at least on one side and which is closed to the outside for sealing purposes by a sealing cover (36, 37).

4. Cam shaft drive according to one of the preceding claims, **characterized in that** sealing is carried out by means of a sealing element (32; 38; 39; 40), in particular by means of an O-ring, a labyrinth seal, a gap seal and/or a radial shaft sealing ring.

5. Cam shaft drive according to one of Claims 1 to 4, **characterized in that**
a) an end region of a cam shaft (12) which is connected in terms of drive to a driving element (11) with the interconnection of the cam shaft adjuster (13) emerges in a sealed manner out of a cylinder head (33),
b) that side of the housing (28) of the cam shaft adjuster (13) which faces the cylinder head (33) is sealed off from the cylinder head (33) or the end region of the cam shaft (12) or a component rotating with the cam shaft (12), and
c) that side of the housing (28) of the cam shaft adjuster (13) which faces away from the cylinder head (33) is sealed off from an adjustment shaft (14) of a servomotor or from a component rotating with the adjustment shaft (14).

6. Cam shaft drive according to Claim 5, **characterized in that** the housing (28) of the cam shaft adjuster (13) accommodates a gearing of the cam shaft adjuster (13) radially on the inside and has two opposite, open end sides which are each closed by a sealing cover (36, 37), the cam shaft (12) passing through the sealing cover (37) arranged on the side facing the cylinder head (33) and the adjustment shaft (14) passing through the other sealing cover (36).

7. Cam shaft drive according to Claim 6, **characterized in that** the housing (28) is formed integrally with the driving element (11).

## Revendications

1. Entraînement d'arbre à cames pour un moteur à combustion interne, comprenant un déphaseur d'arbre à cames (13) monté conjointement avec un engrenage à double excentrique, dans lequel un élément d'entraînement (11) est accouplé en plus de l'arbre à cames (12) par un entraînement de commande par moteur électrique à un arbre de commande (14),
**caractérisé en ce que**
le déphaseur d'arbre à cames (13) est disposé à l'extérieur d'une culasse (33) du moteur à combustion interne et est réalisé de manière séparée en termes de lubrification sans connexion aux autres circuits de lubrifiant, et présente un boîtier (28) étanche vis-à-vis de l'environnement, dans lequel est disposé un lubrifiant.

2. Entraînement d'arbre à cames selon la revendication 1, **caractérisé en ce que** le déphaseur d'arbre à cames (13) présente un élément d'entraînement (11) à commande par courroie.

3. Entraînement d'arbre à cames selon la revendication 1 ou 2, **caractérisé en ce que** le boîtier (28) présente un espace interne ouvert au moins d'un côté, qui est fermé vers l'extérieur par un couvercle d'étanchéité (36, 37) pour réaliser l'étanchéité.

4. Entraînement d'arbre à cames selon l'une quelconque des revendications précédentes, **caractérisé en ce que** qu'une étanchéité est réalisée au moyen d'un élément d'étanchéité (32 ; 38 ; 39 ; 40), notamment au moyen d'un joint torique, d'un joint d'étanchéité à labyrinthe, d'un joint d'étanchéité à fente et/ou d'une bague à lèvres radiales.

5. Entraînement d'arbre à cames selon l'une quelconque des revendications 1 à 4, **caractérisé en ce que**
a) un arbre à cames (12) en liaison d'entraînement avec un élément d'entraînement (11) par l'intermédiaire du déphaseur d'arbre à cames (13) sort de manière hermétique hors d'une culasse (33) par une région d'extrémité,
b) le boîtier (28) du déphaseur d'arbre à cames (13) du côté tourné vers la culasse (33) est étanché par rapport à la culasse (33) ou à la région d'extrémité de l'arbre à cames (12) ou à un composant tournant avec l'arbre à cames (12), et
c) le boîtier (28) du déphaseur d'arbre à cames (13) du côté opposé à la culasse (33) est étanché par rapport à un arbre de commande (14) d'un moteur de commande ou d'un composant tournant avec l'arbre de commande (14).

6. Entraînement d'arbre à cames selon la revendication 5, **caractérisé en ce que** le boîtier (28) du déphaseur d'arbre à cames (13) reçoit radialement à l'intérieur un engrenage du déphaseur d'arbre à cames (13) et possède deux côtés frontaux ouverts opposés, qui sont à chaque fois fermés par un couvercle d'étanchéité (36, 37), l'arbre à cames (12) traversant le couvercle d'étanchéité (37) disposé du côté tourné vers la culasse (33) et l'arbre de commande (14) traversant l'autre couvercle d'étanchéité (36).

7. Entraînement d'arbre à cames selon la revendication 6, **caractérisé en ce que** le boîtier (28) est réalisé d'une seule pièce avec l'élément d'entraînement (11).
